# EUROPÄISCHE PATENTSCHRIFT

(11) **EP 0 586 337 B1**
(45) Veröffentlichungstag und Bekanntmachung des Hinweises auf die Patenterteilung: **17.07.1996**
(21) Anmeldenummer: 93810581.4
(22) Anmeldetag: 17.08.1993
(51) Int. Cl.: B25D 17/02

(54) **Meisselwerkzeug**
Chisel tool
Outil à ciseau

(30) Priorität: 31.08.1992 DE 4228985
(43) Veröffentlichungstag der Anmeldung: 09.03.1994
(73) Patentinhaber: HILTI Aktiengesellschaft, FL-9494 Schaan (LI)
(72) Erfinder: Batliner, Rainer, FL-9491 Schaanwald (LI); Kindle, Kurt, FL-9495 Triesen (LI); Oehri, Karl-Heinz, FL-9497 Gamprin (LI); Neukirchen, Axel, D-81539 München (DE)
(74) Vertreter: Wildi, Roland

(56) Entgegenhaltungen:
- EP-A- 0 470 045
- AT-A- 377 207
- DE-A- 747 944
- GB-A- 934 309
- PATENT ABSTRACTS OF JAPAN vol. 9, no. 117 (M-381) 22. Mai 1985 & JP-A-60 003 939 (KINZABUROU USUI) 10. Januar 1985

## Beschreibung

Die Erfindung betrifft ein Meisselwerkzeug gemäss dem gattungsbildenden Oberbegriff des Patentanspruches 1.

Bekanntlich unterliegt bei einem der Bearbeitung von Gestein, Beton und dgl. Materialien dienendes Meisselwerkzeug einer erheblichen Beanspruchung, die zu einem Verschleiss, insbesondere des Schneidenteiles führt. Aus diesem Grunde sind Meisselwerkzeuge aus einem hochwertigen und daher auch teuren Werkstoff hergestellt.

Unter Berücksichtigung des Umstandes, dass das Schneidenteil gegenüber dem Aufnahmeteil einem höheren Verschleiss unterliegt, ist aus der DE-PS 7 47 944 ein Bohrwerkzeug bekannt, bei welchem die Bohrerschneide aus einem höherwertigen Werkstoff besteht. Dabei ist die Bohrerschneide mit dem übrigen Teil des Werkzeuges verschweisst. Aufgrund dieser Fertigungsweise wird eine wirtschaftlichere Herstellung des Bohrwerkzeuges ermöglicht.

Während diese bekannte, zu wirtschaftlichen Vorteilen führende Herstellungsart bei Bohrwerkzeugen, die einer Drehbewegung ausgesetzt sind, ihre Berechtigung hat, scheitert eine Übertragung auf Werkzeuge, die ausschliesslich oder überwiegend einer Schlagbeanspruchung ausgesetzt sind. Sofern die Stossbeanspruchung bei der Dimensionierung solcher, ausschliesslich oder überwiegend einer Schlagbeanspruchung ausgesetzten Werkzeuge nicht berücksichtigt wird, entstehen Beanspruchungen, welche zu einem Lösen der Schweissverbindung führen können.

Aus der den gattungsbildenden Oberbegriff bildenden EP-A-0 470 045 ist ein ausgebildetes Meisselwerkzeug mit einem Aufnahmeteil und einem Schneidenteil bekannt. Bei diesem bekannten Werkzeug weisen das Aufnahmeteil und das Schneidenteil je einen über ihre Längserstreckung gleichbleibenden Durchmesser auf. Dabei übersteigt der Durchmesser des Aufnahmeteils bereichsweise den Durchmesser des Schneidenteils. Dieses bekannte Meisselwerkzeug ist einstückig ausgebildet, das heisst, das Aufnahmeteil und das Meisselteil bestehen aus dem gleichen Werkstoff.

Der Erfindung liegt die Aufgabe zugrunde, ausschliesslich oder überwiegend einer Schlagbeanspruchung ausgesetzte Werkzeuge, d.h. insbesondere Meisselwerkzeuge zu schaffen, welche wirtschaftlich herstellbar sind und nebst einer langen Standzeit eine hohe Abbauleistung gewährleisten.

Erfindungsgemäss wird diese Aufgabe durch ein Meisselwerkzeug gelöst, welches die im kennzeichnenden Abschnitt des Patentanspruches 1 angeführten Merkmale aufweist. Das erfindungsgemässe Meisselwerkzeug weist ein Schneidenteil auf, welches gegenüber dem Aufnahmeteil aus einem hochwertigeren Werkstoff besteht und über eine Reibschweissverbindung mit dem Aufnahmeteil verbunden ist.

Durch die Herstellung des Meisselwerkzeuges aus Teilen unterschiedlicher Werkstoffe ist es möglich, für das verschleissbehaftete Schneidenteil einen gegenüber dem Aufnahmeteil hochwertigeren Werkstoff zu verwenden. Der dadurch kostengünstigere Werkstoff für das Aufnahmeteil führt zu einem wirtschaftlicheren Meisselwerkzeug insgesamt.

Aufgrund der Stosswellentheorie sowie in Verbindung mit der Forderung nach einer hohen Abbauleistung hat sich gezeigt, dass stufig ausgebildete Meisselwerkzeuge diesbezügliche Vorteile bringen. In Verbindung mit der Übergangsstelle vom Schneidenteil zum Aufnahmeteil in Form einer Reibschweissverbindung bietet sich damit an, für den Durchmessersprung diese Verbindungsstelle auszunutzen. Die beiden Teile über eine Reibschweissverbindung miteinander zu verbinden, bietet zudem den Vorteil, dass ein ausserordentlich wirtschaftliches Verbindungsverfahren angewendet wird, welches ohne zusätzlichen Materialaufwand auskommt. Zudem bietet eine Reibschweissverbindung aufgrund ihrer Herstellung Vorteile hinsichtlich Rundlaufgenauigkeit und Zentrierung.

Ein in der erfindungsgemässen Weise hergestelltes Meisselwerkzeug hat auch logistische Vorteile, indem Speziallösungen ohne weiteres hergestellt werden können, wobei es sich hier beispielsweise um Sonderlängen oder Sondermaterialien für bestimmte Untergründe handeln kann. In einem solchen Falle kann ein auf den Sonderfall abgestimmtes Schneidenteil mit einem Standardaufnahmeteil verbunden werden. Darüber hinaus ermöglicht die Verbindung der beiden Teile über eine Reibschweissverbindung ein Nachbestücken mit einem neuen Schneidenteil, falls das Aufnahmeteil noch einsatzfähig ist.

Unter Berücksichtigung der Stosswellentheorie sowie im Hinblick auf die Auswirkungen auf die Abbauleistung ist es zweckmässig, wenn der Durchmesser des Aufnahmeteiles dem 1,1- bis 1,3-fachen des Schneidenteiles entspricht. Dabei ist zu beachten, dass sowohl Aufnahmeteil als auch Schneidenteil für sich jeweils entlang ihrer jeweiligen gesamten Länge einen gleichbleibenden Durchmesser aufweisen. In bevorzugter Weise beträgt dabei der Durchmesser des Aufnahmeteiles das 1,125-fache des Schneidenteiles.

Als Werkstoff für das Aufnahmeteil hat sich im besonderen Stahl 42CrMo4 bewährt. Dieser Stahl ist einerseits den auf das Aufnahmeteil einwirkenden Beanspruchungen gewachsen und ist andererseits derart kostengünstig, dass die Wirtschaftlichkeit des gesamten Meisselwerkzeuges dadurch gefördert wird. Für das Schneidenteil eignet sich im besonderen Stahl X50CrMoV51, welcher sich durch einen ausreichend hohen Verschleisswiderstand im Zusammenhang mit dem stattfindenden Materialabbau auszeichnet.

Je nach Anwendung können die Längenverhältnisse von Schneidenteil und Aufnahmeteil variiert werden. Im Hinblick auf die Stosswellenbeanspruchung sind jedoch bestimmte Längenverhältnisse von Vorteil, wobei diese zweckmässigerweise dann erreicht werden, wenn die Länge des Schneidenteiles dem 0,4- bis 1-fachen des Aufnahmeteiles entspricht.

Die Erfindung wird nachstehend anhand einer Zeichnung, welche ein Ausführungsbeispiel des erfindungsgemässen Meisselwerkzeuges wiedergibt, näher erläutert.

Wie die Zeichnung zeigt, besteht das Meisselwerkzeug aus einem Aufnahmeteil 1 und einem Schneidenteil 2. Das Aufnahmeteil 1 weist gegenüber dem Schneidenteil 2 einen grösseren Durchmesser auf. Über eine Reibschweissverbindung 3 sind Aufnahmeteil 1 und Schneidenteil 2 miteinander verbunden.

Im Bereich seines freien Endes weist das Aufnahmeteil 1 Mittel zur Verbindung mit einer Aufnahme eines Antriebsgerätes auf, wobei diese Mittel im vorliegenden Falle in bekannter Weise als Verriegelungsnut 4 ausgebildet sind.

Das Schneidenteil 2 ist am freien Ende mit einer Schneide 5 versehen. Je nach Anwendungsfall kann die Schneide 5 spitzförmig, spatenförmig, profilförmig oder dgl. ausgebildet sein.

Wie die Figur ferner zeigt, weisen sowohl Aufnahmeteil 1 als auch Schneidenteil 2 je einen über deren Länge gleichbleibenden Durchmesser auf. Darüber hinaus sind Aufnahmeteil 1 und Schneidenteil 2 aus jeweils unterschiedlichen Werkstoffen gefertigt, wobei in erfindungsgemässer Weise das Schneidenteil 2 aus einem gegenüber dem Aufnahmeteil 1 hochwertigeren Werkstoff besteht.

## Patentansprüche

1. Meisselwerkzeug mit einem Aufnahmeteil (1) und einem Schneidenteil (2), welche je einen gleichbleibenden Durchmesser aufweisen, wobei der Durchmesser des Aufnahmeteils (1) den Durchmesser des Schneidenteils (2) übersteigt, **dadurch gekennzeichnet,** dass das Schneidenteil (2) aus einem gegenüber dem Aufnahmeteil (1) hochwertigeren Werkstoff besteht und über eine Reibschweissverbindung (3) mit dem Aufnahmeteil (1) verbunden ist.

2. Meisselwerkzeug nach Anspruch 1, dadurch gekennzeichnet, dass der Durchmesser des Aufnahmeteiles (1) dem 1,1- bis 1,3-fachen des Schneidenteiles (2) entspricht.

3. Meisselwerkzeug nach Anspruch 2, dadurch gekennzeichnet, dass der Durchmesser des Aufnahmeteiles (1) dem 1,125-fachen des Schneidenteiles (2) entspricht.

4. Meisselwerkzeug nach einem der Ansprüche 1 bis 3, dadurch gekennzeichnet, dass das Aufnahmeteil (1) aus Stahl 42CrMo4 besteht.

5. Meisselwerkzeug nach einem der Ansprüche 1 bis 4, dadurch gekennzeichnet, dass das Schneidenteil (2) aus Stahl X50CrMoV51 besteht.

6. Meisselwerkzeug nach einem der Ansprüche 1 bis 5, dadurch gekennzeichnet, dass die Länge des Schneidenteiles dem 0,4- bis 1-fachen des Aufnahmeteiles (1) entspricht.

## Claims

1. Chiseling tool comprising a receiving part (1) and a cutting part (2), each of unchanging diameter, and the diameter of the receiving part (1) exceeds the diameter of the cutting part (2), **characterized in that** the cutting part (2) is made of a material of higher grade than the receiving part (1), and that it is joined to the receiving part (1) by a friction-welding joint (3).

2. Chiseling tool according to Claim 1, **characterized in that** the diameter of the receiving part (1) equals between 1.1 and 1.3 times the cutting part (2).

3. Chiseling tool according to Claim 2, **characterized in that** the diameter of the receiving part (1) equals 1.125 times the cutting part (2).

4. Chiseling tool according to one of Claims 1 to 3, **characterized in that** the receiving part (1) is made of 42CrMo4 steel.

5. Chiseling tool according to one of Claims 1 to 4, **characterized in that** the cutting part (2) is made of X50CrMoV51 steel.

6. Chiseling tool according to one of Claims 1 to 5, **characterized in that** the length of the cutting part equals between 0.4 and 1 times that of the receiving part.

## Revendications

1. Burin, comprenant une section de fixation (1) et une section de tranchant (2) dont chacune présente un diamètre constant, le diamètre de la section de fixation (1) dépassant le diamètre de la section de tranchant (2), **caractérisé en ce** que la section de tranchant (2) est constituée d'un matériau d'une qualité supérieure à celle de la section de fixation (1) et est rattachée à ladite section de fixation (1) par l'intermédiaire d'une soudure par friction (3).

2. Burin selon la revendication 1, caractérisé en ce que le diamètre de la section de fixation (1) correspond à 1,1 à 1,3 fois celui de la section de tranchant (2).

3. Burin selon la revendication 2, caractérisé en ce que le diamètre de la section de fixation (1) correspond à 1,125 fois celui de la section de tranchant (2).

4. Burin selon l'une des revendications 1 à 3, caractérisé en ce que la section de fixation (1) est réalisée en acier 42CrMo4.

5. Burin selon l'une des revendications 1 à 4, caractérisé en ce que la section de tranchant (2) est réalisée en acier X50CrMoV51.

6. Burin selon l'une des revendications 1 à 5, caractérisé en ce que la longueur de la section de tranchant correspond à 0,4 à 1 fois celle de la section de fixation (1).
